# EUROPÄISCHE PATENTSCHRIFT

(11) **EP 1 854 753 B1**
(45) Veröffentlichungstag und Bekanntmachung des Hinweises auf die Patenterteilung: **08.04.2009**
(21) Anmeldenummer: 07101286.8
(22) Anmeldetag: 29.01.2007
(51) Int. Cl.: B65H 45/18

(54) **Falzapparat und ein Verfahren zum Längsfalzen von Produkten von unterschiedlicher Breite**
Folding apparatus and a method for folding products of differing widths lengthways
Appareil de pliage et procédé de pliage en longueur de produits ayant une largeur variable

(30) Priorität: 11.05.2006 DE 102006021901
(43) Veröffentlichungstag der Anmeldung: 14.11.2007
(73) Patentinhaber: Koenig & Bauer Aktiengesellschaft, 97080 Würzburg (DE)
(72) Erfinder: Ratz, Holger, 67227 Frankenthal (DE)

(56) Entgegenhaltungen:
- EP-A2- 0 732 293
- EP-A2- 1 211 212
- WO-A-20/05082757
- WO-A-20/05095245

## Beschreibung

Die Erfindung betrifft einen Falzapparat und ein Verfahren zum Längsfalzen von Produkten von unterschiedlicher Breite gemäß dem Oberbegriff des Anspruchs 1 oder 12.

Eine Längsfalzeinrichtung, d. h. eine Falzeinrichtung, die ihr zugeführte Produkte mit einem sich in Zuführrichtung erstreckenden Falz versieht, ist z. B. aus WO 2005/082757 A1 bekannt. Diese bekannte Vorrichtung hat einen Falztisch mit einem sich in Zuführrichtung der Produkte erstreckenden Spalt, einen in den Spalt von oben eintauchenden Falzmesser und einem unter dem Spalt angeordneten Walzenpaar. Ein am Falztisch eintreffendes, zu falzendes Produkt wird über dem Spalt abgestoppt und vom Falzmesser in den Spalt hineingedrückt, wobei ein Längsfalz entsteht, und anschließend von dem Walzenpaar durch den Falzspalt hindurchgezogen. In der Zeit, die das Produkt benötigt, um den Falzspalt zu passieren, darf kein zweites Produkt am Falztisch eintreffen, da dieses mit dem gerade den Falzspalt passierenden Produkt kollidieren und zur Verstopfung führen würde. Die für das Längsfalzen unvermeidliche Abbremsung und Wiederbeschleunigung der Produkte darf nicht zu groß gewählt werden, um die Gefahr einer Beschädigung der Produkte beim Falzen auszuschließen. Dies führt dazu, dass eine Längsfalzvorrichtung in einer Druckanlage oder sonstigen Produktionsanlage, in der sie sonst verwendet wird, die die maximale Arbeitsgeschwindigkeit begrenzende Komponente darstellt. Diese Beschränkung ist so schwerwiegend, dass in WO 2005/095245 A1 vorgeschlagen wird, den Ausstoß einer Produktionsanlage mit Hilfe einer Weiche alternierend auf zwei Längsfalzeinrichtungen zu verteilen, um so die vorgeschaltete Produktionsanlage schneller betreiben zu können.

Die DE 1 189 919 B und die GB 1 326 891 offenbaren Fördereinrichtungen mit Bändern, die mit veränderbarer Geschwindigkeit antreibbar sind.

Die EP 1 211 212 A2 und die EP 0 732 293 A2 beschreiben Längsfalzeinrichtungen mit zugehörigen Transporteinrichtungen, wobei die Geschwindigkeit der Transporteinrichtungen variabel ist.

Der Erfindung liegt die Aufgabe zugrunde, einen Falzapparat und ein Verfahren zum Längsfalzen von Produkten von unterschiedlicher Breite zu schaffen.

Die Aufgabe wird erfindungsgemäß durch die Merkmale des Anspruchs 1 oder 12 gelöst.

Die mit der Erfindung erzielbaren Vorteile bestehen insbesondere darin, dass sie es erlauben, die Produktionsrate einer einzelnen Längsfalzeinrichtung zu steigern, ohne dass die längsgefalzten Produkte hierfür erhöhten Beschleunigungen ausgesetzt werden müssen, oder bei gleich bleibender Produktionsrate die Beschleunigungen zu reduzieren, denen die Produkte ausgesetzt werden, und dadurch die Gefahr von Beschädigungen der Produkte zu reduzieren.

Wenn die längs zu falzenden Produkte mit einer gegebenen Rate zugeführt werden, ist der Abstand zwischen einander zugewandten Kanten von zwei aufeinander folgenden Produkten um so größer, je schneller diese in dem Falzapparat gefördert werden. Um zu gewährleisten, dass bei der Verarbeitung von Produkten mit dem oberen Grenzwert entsprechender Breite ein Sicherheitsabstand zwischen den Kanten von zwei nacheinander geförderten Produkten auch in dem Moment noch besteht, in den das erste Produkt den Falzspalt verlässt, muss folglich die Fördergeschwindigkeit der Produkte im Falzapparat ausreichend hoch sein. Ein Produkt, das eine kleinere Breite als die des oberen Grenzwertes hat, verlässt den Falzspalt jedoch schon zu einem frühren Zeitpunkt, so dass ein ausreichender Sicherheitsabstand zwischen solchen schmaleren Produkten auch dann noch eingehalten wird, wenn diese im Falzapparat langsamer gefördert werden. Umgekehrt kann bei gegebener Fördergeschwindigkeit ein erforderlicher Sicherheitsabstand zwischen aufeinander folgenden Produkten im Falle der Verarbeitung von schmalen Produkten auch dann aufrecht erhalten werden, wenn diese mit einer höheren Rate zugeführt werden, als Produkte mit einer dem oberen Grenzwert entsprechenden Breite.

Der zweite Wert, auf den die Zwischengeschwindigkeit einstellbar ist, kann bei Verarbeitung von Produkten mit dem oberen Grenzwert entsprechender Breite einem verschwindenden oder gar negativen Sicherheitsabstand entsprechen.

Um Fehlbedienungen zu vermeiden, können Sicherheitsvorkehrungen getroffen werden, die gewährleisten, das der zweite Wert der Zwischengeschwindigkeit nur einstellbar ist, wenn die Breite der verarbeiteten Produkte tatsächlich kleiner als der obere Grenzwert ist.

Zu diesen Sicherheitsvorkehrungen kann insbesondere ein Sensor zum Messen der Breite eines zu falzenden Produkts gehören.

Zweckmäßigerweise ist auch ein Rechenmittel zum Berechnen der Zwischengeschwindigkeit in Abhängigkeit von einer in das Rechenmittel eingegebenen Produktbreite derart, dass der nicht verschwindende Sicherheitsabstand zwischen einem Produkt mit der eingegebenen Produktbreite, das den Falzspalt verlässt, und einem nachfolgenden Produkt gewährleistet ist, vorgesehen.

In dieses Rechenmittel kann die Produktbreite über eine Benutzerschnittstelle eingebbar sein, oder auch, wenn vorhanden, von dem Sensor.

Ausführungsbeispiele der Erfindung sind in den Zeichnungen dargestellt und werden im Folgenden näher beschrieben.

Es zeigen:
- Fig. 1: eine schematische Seitenansicht eines Falzapparats, an dem die vorliegende Erfindung ausführbar ist;
- Fig. 2: eine Draufsicht auf die Längsfalzeinrichtung des Falzapparats;
- Fig. 3: einen schematischen Schnitt durch die Längsfalzeinrichtung in einer quer zur Zufuhrförderrichtung verlaufenden Ebene;
- Fig. 4: den zeitlichen Verlauf der Fördergeschwindigkeit von Produkten mit großer Breite in dem Falzapparat der Fig. 1;
- Fig. 5: die zeitliche Entwicklung der Fördergeschwindigkeit bei Verarbeitung von schmalen Produkten.

Fig. 1 zeigt eine schematische Seitenansicht eines Falzapparats für eine Rollenrotationsdruckmaschine. Der Falzapparat empfängt eine bedruckte Materialbahn 01, z. B. Papierbahn von einem nicht dargestellten Druckwerk der Druckmaschine über einen Falztrichter.

Im Falzapparat ist die Materialbahn 01 durch einen Schneidspalt zwischen einem mit Messern bestückten Schneidzylinder 02 und einem Zylinder 03, z. B. Falzmesserzylinder 03 geführt, wo sie in einzelne Produkte zerlegt werden. Der Falzmesserzylinder 03 ist mit (nicht dargestellten) Haltewerkzeugen, z. B. Greifern oder Punkturen versehen, die die führenden Kanten der Produkte gegen den Umfang des Falzmesserzylinders 03 gedrückt halten. Die Umfangsgeschwindigkeit des Schneidzylinders 02 und des Falzmesserzylinders 03 muss bei dieser Breite mit der Laufgeschwindigkeit der Materialbahn 01 übereinstimmen. Daher ist die Länge der erhaltenen Produkte fest und gleich dem Abstand der Messer am Umfang des Schneidzylinders 02, und die von der Materialbahn 01 abgeschnittenen und von den Greifern gehaltenen Produkte folgen auf dem Umfang des Falzmesserzylinders 03 lückenlos aufeinander.

Bei einer alternativen Ausgestaltung des Falzapparats ist der mit den Falzmesserzylinder 03 wechselwirkende Schneidzylinder 02 ersetzt durch einen dem Falzmesserzylinder 03 vorgelagerten Zylinder 04, z. B. Schneidzylinder 04, der mit einem Zylinder 06, z. B. Gegendruckzylinder 06 zusammenwirkt (strichliert dargestellt). Die Zylinder 04; 06 können mit einer Umfangsgeschwindigkeit rotieren, die von der Laufgeschwindigkeit der Materialbahn 01 abweicht, und so Produkte von variabler Länge aus der Materialbahn 01 schneiden. Diese werden dann von einer (nicht dargestellten) Bandfördereinrichtung dem Falzmesserzylinder 03 zugeführt, die die Produkte so beschleunigt, dass sie am Falzmesserzylinder 03 jeweils auf einen Greifer stoßen.

In beiden Ausgestaltungen ist die Zahl der pro Zeiteinheit vom Falzmesserzylinder 03 aufgenommenen Produkte gleich der Drehfrequenz des Falzmesserzylinders 03 multipliziert mit der Zahl der an seinem Umfang verteilten Greifer.

Falzmesser sind am Umfang des Falzmesserzylinders 03 jeweils in einem der halben Länge der zu verarbeitenden Produkte entsprechenden Abstand von den Greifern angeordnet. Wenn ein solches Falzmesser einen Übergabespalt zwischen dem Falzmesserzylinder 03 und einem Zylinder 07, z. B. Falzklappenzylinder 07, fährt es aus der Umfangsfläche des Falzmesserzylinders 03 aus und drückt das von dem benachbarten Greifer gehaltene Produkt in eine Falzklappe des Falzklappenzylinders 07. Gleichzeitig gibt der Greifer das Produkt frei, so dass es vom Falzklappenzylinder 07 übernommen und weiter befördert werden kann.

Während die vom Schneidzylinder 02 geschnittenen Produkte am Umfang des Falzmesserzylinders 03 lückenlos aufeinander folgen, beträgt der Abstand zwischen den Produkten am Falzklappenzylinder 07 eine halbe Produktlänge.

Der Falzklappenzylinder 07 ist mit (nicht dargestellten) Falzmessern im Abstand von jeweils einer Viertel Produktlänge von den zugeordneten Falzklappen bestückt. Ein zweiter Zylinder 08, z. B. Falzklappenzylinder 08 trägt sowohl Falzklappen als auch Greifer und ist in zwei verschiedenen Modi betreibbar: in einem ersten Modus geben die Falzklappen des Zylinders 07 beim Durchgang durch einen Spalt zwischen den Zylindern 07; 08 die von ihnen gehaltenen Produkte frei, die von den Greifern des Zylinders 08 übernommen und ohne weitere Verarbeitung weiter befördert werden. In einem zweiten Modus geben die Falzklappen des Zylinders 07 die Produkte erst frei, wenn diese von den Falzmessern des Zylinders 07 in die Falzklappen des Zylinders 08 hineingedrückt werden. Auf diese Weise werden zweifach quergefalzte Produkte erhalten. Da der Abstand zwischen den zweifach quer gefalzten Produkten jeweils eine Dreiviertel Produktlänge beträgt, ist ihre Weiterverarbeitung in einer auf den Falzklappenzylinder 08 folgenden Längsfalzeinrichtung 09 wenigstens dann unproblematisch möglich, wenn auch einfach quer gefalzte Produkte verarbeitbar sind. Es wird daher im folgenden nur noch der Fall der Verarbeitung von einfach quer gefalzten Produkten betrachtet.

Diese werden vom Falzklappenzylinder 08 an eine Bandfördereinrichtung 11 übergeben. Die Bandfördereinrichtung 11 umfasst Endlosbänder 12; 13, von denen das eine Endlosband 12 den Falzklappenzylinder 08 auf einen Teil seines Umfangs umschlingt. Einander zugewandte Abschnitte der Endlosbänder 12; 13 bilden eine Förderstrecke, auf der die Produkte zwischen den Endlosbändern 12; 13 eingeklemmt gefördert werden. Die Laufgeschwindigkeit der Endlosbänder 12; 13 ist gleich der Umfangsgeschwindigkeit der Zylinder 06; 07; 08 und ist durch eine nicht dargestellte Steuerschaltung entsprechend der Geschwindigkeit geregelt, mit der die Materialbahn 01 das Druckwerk verlässt.

Die Bandfördereinrichtung 11 fördert die Produkte bis zu einer Übergabestelle 14 zu einer zweiten Zwischen-Fördereinrichtung 16, z. B. Bandfördereinrichtung 16, die die Produkte zwischen Endlosbändern 17; 18 eingeklemmt in eine Förderrichtung F weiterbefördert. Die Geschwindigkeit der zweiten Bandfördereinrichtung 16 ist von der Steuerschaltung unabhängig von der Geschwindigkeit der ersten Bandfördereinrichtung 11 in einer an späterer Stelle im Detail beschriebenen Weise gesteuert. Auf der Bandfördereinrichtung 16 erreichen die Produkte in der Förderrichtung F die bereits erwähnte Längsfalzeinrichtung 09.

Die Längsfalzeinrichtung 09 ist in Fig. 1 in einer Seitenansicht, in Fig. 2 in Draufsicht und in Fig. 3 in einem Schnitt quer zur Zufuhr-Förderrichtung der in Fig. 2 und 3 mit 26 bezeichneten Produkte gezeigt. Sie umfasst eine Tischplatte 19 mit einem Falzspalt 20, z. B. Längsschlitz 20, einem von oben in den Längsschlitz 20 einführbaren Falzmesser 21, Bürsten 25, die die Produkte 26 gegen die Tischplatte 19 drücken und dabei abbremsen, und eine Ausgangs-Fördereinrichtung 22, z. B. zwei Walzen 22, die unterhalb der Tischplatte 19 beiderseits des Längsschlitzes 20 angeordnet sind und gegensinnig rotieren. Die Walzen 22 sind hier Teil einer dritten Bandfördereinrichtung. Unterhalb der Walzen 22 bzw. am Ausgang der dritten Bandfördereinrichtung sind ein Schaufelrad 23 und ein Transportband 24 angeordnet.

An einem Ende des Längsschlitzes 20 sind in der Tischplatte 19 versenkbare Anschläge 27 angeordnet. Wenn die Längsfalzeinrichtung 09 außer Betrieb ist, sind die Anschläge 27 in der Tischplatte 19 versenkt, die Bürsten 25 sind angehoben, und die Produkte 26 durchlaufen, geführt von den Endlosbändern 17; 18 und ohne die Bürsten 25 zu berühren, die Längsfalzeinrichtung 09, um von einem zweiten Schaufelrad 28 auf ein zweites Transportband 29 ausgelegt zu werden.

Wenn die Längsfalzeinrichtung 09 in Betrieb ist, müssen Produkte 26, die die Tischplatte 19 erreichen und dort längs gefalzt werden sollen, zunächst über den Längsschlitz 20 zum Stehen gebracht werden. Hierzu sind die Endlosbänder 17; 18 in Höhe der Längsfalzeinrichtung 09 voneinander abstellbar, so dass die Produkte 26 in der Längsfalzeinrichtung 09 nicht zwischen den Endlosbändern 17; 18 geklemmt werden, und die Stellung der Bürsten 25 ist in Abhängigkeit von Dicke und Gewicht der Produkte 26 und der Geschwindigkeit der Endlosbänder 17; 18 so justierbar, dass die Produkte 26 mit einer so niedrigen Geschwindigkeit an die Anschläge 27 stoßen, dass eine Beschädigung der Produkte 26 durch den Aufprall und ein Zurückprallen ausgeschlossen sind.

Durch eine Abwärtsbewegung des Falzmessers 21 wird ein an den Anschlägen 27 angehaltenes Produkt 26 in den Längsschlitz 20 hineingedrückt, wodurch in dem Produkt 26 ein Längsfalz gebildet wird. Anschließend wird das Produkt 26 von den rotierenden Walzen 22 erfasst, durch den Längsschlitz 20 hindurch gezogen und in das Schaufelrad 23 fallen gelassen, um von diesem auf das Transportband 24 ausgelegt zu werden.

Während der Zeitspanne, die ein Produkt 26 benötigt, um den Längsschlitz 20 zu passieren, darf kein zweites Produkt 26 an der Tischplatte 19 eintreffen. Um diese Anforderung bei Produkten mit der größtmöglichen von dem Falzapparat verarbeitbaren Breite zu erfüllen, steuert die Steuerschaltung die Fördergeschwindigkeit der den Falzapparat durchlaufenden Produkte 26, wie in Fig. 4 als Funktion der Zeit t gezeigt. Während des Transports an den Zylindern 03; 07; 08 und der Bandfördereinrichtung 11 haben die Produkte 26 konstant die Geschwindigkeit v₁. Der Zeitpunkt t₀, z. B. Zeitintervall t₀ entspricht hier dem Beginn der Klemmung eines von der Bandfördereinrichtung 11 abgegebenen Produkts 26 in der Bandfördereinrichtung 16. Während des Übergangs eines Produkts 26 auf die Bandfördereinrichtung 16 gleicht sich die Geschwindigkeit v₁ des Produkts 26 in dem Maße der Geschwindigkeit v der Bandfördereinrichtung 16 an, wie der in der Bandfördereinrichtung 16 geklemmte Abschnitt des Produkts 26 länger und der in der Bandfördereinrichtung 11 geklemmte kürzer wird. Dies entspricht im Diagramm von Fig. 4 einer gleichmäßigen Beschleunigung des Produkts 26 im Zeitpunkt t₀ bis t₁, z. B. Zeitintervall von t₀ bis t₁. Der Abstand s zwischen der Hinterkante des auf der Bandfördereinrichtung 16 geförderten Produkts 26 und der Vorderkante des darauf folgenden, noch von der Bandfördereinrichtung 11 oder dem Falzklappenzylinder 08 geförderten Produkts 26, der vor Übergabe an die Bandfördereinrichtung 16 konstant bei einem Wert s₁ gelegen hat, wächst während der Beschleunigungsphase von Zeitpunkt t₀ bis t₁ quadratisch und, wenn ab dem Zeitpunkt t₁ das Produkt 26 in der Bandfördereinrichtung 16 mit einer konstanten Geschwindigkeit v₂ mit v₂ > v₁ gefördert wird, linear mit der Zeit t. Der Abstandzuwachs verlangsamt sich, wenn zum Zeitpunkt t₂, z. B. Zeitintervall t₂ das Produkt 26 beginnt, in Kontakt mit den Bürsten 25 abgebremst zu werden, und sobald die Geschwindigkeit v₂ des Produktes 26 kleiner wird als Geschwindigkeit v₁, nimmt der Abstand s zwischen den Produkten 26 wieder ab. Um den Abstand s möglichst groß zu halten, wird man daher bestrebt sein, die Produkte 26 möglichst knapp vor den Anschlägen 27 und so abrupt wie ohne Beschädigung der Produkte 26 möglich zu verzögern. Zum Zeitpunkt t₃, z. B. Zeitintervall t₃ kommt das Produkt 26 zur Ruhe.

Die Zeit, die ein an den Anschlägen 27 gestopptes Produkt 26 benötigt, um den Längsschlitz 20 zu passieren, entspricht im Wesentlichen seiner halben Breite, dividiert durch die Umfangsgeschwindigkeit der Walzen 22, die es durch den Längsschlitz 20 hindurchziehen. In dieser Zeit t legt das nachfolgende Produkt 26 den in Fig. 4 mit d bezeichneten Weg zurück. Dieser Weg d ist um einen Sicherheitsabstand δ größer als der Abstand s(t₃) zwischen den Produkten 26 zur Zeitpunkt t₃, so dass keine Gefahr eines Zusammenstoßes von Produkten 26 besteht.

Fig. 5 zeigt ein zu Fig. 4 analoges Diagramm für den Fall der Verarbeitung von Produkten 26, deren Breite das a-fache (mit 0 < a < 1) der größtmöglichen von dem Falzapparat verarbeitbaren Breite ist.

Die Zeit, die die Walzen 22 benötigen, um die Produkte 26 mit einer Breite b26 (quer zur Förderrichtung F gesehen) durch den Längsschlitz 20 hindurchzuziehen, ist proportional zu a bzw. b26. Im hier gezeigten Beispielfall ist angenommen, dass a so klein ist, dass der Abstand S₁ der Produkte 26 während des Transports auf der Bandfördereinrichtung 11 bereits größer ist als der zum Verhindern von Zusammenstößen am Längsschlitz 20 erforderliche Abstand. Die Steuerschaltung setzt daher die Geschwindigkeit V₂' der Bandfördereinrichtung 16 kleiner als Geschwindigkeit V₁. Der Abstand zwischen zwei aufeinanderfolgenden Produkten 26 nimmt während des Transports des ersten dieser Produkte 26 in der Bandfördereinrichtung 16 kontinuierlich ab. Da das nachfolgende Produkt 26 ebenfalls langsamer nachkommt, ist der von ihm während des Durchziehens des vorhergehenden Produkts 26 durch den Längsschlitz 20 zurückgelegte Weg d' wesentlich kleiner als a•d, und der benötigte Sicherheitsabstand δ wird auch hier eingehalten.

Dies zeigt, dass es beim Längsfalzen schmalerer Produkte 26 mit einer Breite b26' möglich ist, z. B. die Verzögerung an den Bürsten 25 sanfter einzustellen, um so die Betriebssicherheit zu erhöhen und die Produkte 26 weniger zu strapazieren. Umgekehrt ergibt sich durch eine Anpassung der Geschwindigkeit v der Bandfördereinrichtung 16 an die Breite der Produkte 26 die Möglichkeit, den gesamten Falzapparat mit erhöhter Geschwindigkeit v zu betreiben, so dass schmale Produkte 26 mit einer höheren Rate als breite erzeugt werden können.

Die Eingangs-Fördereinrichtung, d. h. die Bandfördereinrichtung 11 weist eine Eingangsgeschwindigkeit V₁ auf.

Bei gleicher Eingangsgeschwindigkeit V₁ ist also im Abhängigkeit von der Größe des zu falzenden Produktes 26 eine Zwischengeschwindigkeit der Zwischen-Fördereinrichtung 16, d. h. der nachgeschalteten Bandfördereinrichtung 16 veränderbar, d. h. die Zwischengeschwindigkeit weist mindestens zwei verschiedene Verläufe V₂; V₂' auf.

Um die Anpassung der Geschwindigkeit v an die Produktbreite vorzunehmen, kann ein Sensor zur Erfassung der Produktbreite an beliebiger geeigneter Stelle auf dem Weg der Produkte 26 durch den Falzapparat vorgesehen sein, der einen Messwert für die Breite der verarbeiteten Produkte 26 an die Steuerschaltung liefert. Alternativ kann ein Vorgabewert für die Produktbreite, der z. B. an einer Leitwarte zu diesem Zweck eingegeben wird, oder eine andere für die Breite der Materialbahn 01 repräsentative Größe wie etwa die Stellungen von Messern einer dem Falzapparat vorgelagerten Längsschneideinrichtung zum Beschneiden der Ränder der Materialbahn 01, dem Falzapparat von außen zugeführt und in die Steuerschaltung eingegeben werden, die anhand dieses Werts eine geeignete Geschwindigkeit v der Bandfördereinrichtung 16 aus einer Kennkurve auswählt. Die Kennkurve kann z. B. vorab empirisch ermittelt sein.

Bei einem Produkt 26 mit einer ersten Breite b26 ist ein erster Verlauf v₂ und bei einem Produkt 26 mit einer zweiten Breite b26' ist ein zweiter Verlauf v₂' eingestellt.

Wenn mit dem oben beschriebenen Falzapparat pro Stunde 70.000 Produkte von 620 mm Länge erzeugt werden, erfordert dies eine Geschwindigkeit v₁ der Zylinder 03; 07; 08 und der ersten Bandfördereinrichtung 11 von 12,1 m/s. Um die Produkte 26 sicher längszufalzen, wenn ihre Breite 500 mm beträgt, ist eine Geschwindigkeit v₂ der zweiten Bandfördereinrichtung 16 von 13,1 m/s erforderlich. Zum Längsfalzen von Produkten 26 von 240 mm Breite genügt eine Geschwindigkeit v₂' = 9,5 m/s der zweiten Bandfördereinrichtung 16.

Alternativen Ausgestaltungen zufolge können anstelle der Bürsten 25 zum Abbremsen der Produkte 26 in der Längsfalzeinrichtung 09 auch mit Nocken versehene rotierende Körper oder Endlosbänder vorgesehen sein, deren Geschwindigkeit jeweils im Takt der eintreffenden Produkte 26 moduliert ist, wie aus WO 2005/09245 A1 bekannt, oder es kann die Geschwindigkeit der Endlosbänder 17; 18 selbst durch die Steuerschaltung im Takt der eintreffenden Produkte 26 moduliert sein.

Bezugszeichenliste
- 01: Materialbahn
- 02: Schneidzylinder
- 03: Zylinder, Falzmesserzylinder
- 04: Zylinder, Schneidzylinder
- 05: -
- 06: Zylinder, Gegendruckzylinder
- 07: Zylinder, Falzklappenzylinder
- 08: Zylinder, Falzklappenzylinder
- 09: Längsfalzeinrichtung
- 10: -
- 11: Bandfördereinrichtung
- 12: Endlosband
- 13: Endlosband
- 14: Übergabestelle
- 15: -
- 16: Zwischen-Fördereinrichtung, Bandfördereinrichtung
- 17: Endlosband
- 18: Endlosband
- 19: Tischplatte
- 20: Falzspalt, Längsschlitz
- 21: Falzmesser
- 22: Ausgangs-Fördereinrichtung, Walze
- 23: Schaufelrad
- 24: Transportband
- 25: Bürste
- 26: Produkt
- 27: Anschlag
- 28: Schaufelrad
- 29: Transportband

- b: Breite (26)
- d: Weg
- t: Zeit
- s: Abstand
- v: Geschwindigkeit

- S₁: Weg, Abstand

- t₀: Zeitpunkt, Zeitintervall
- t₁: Zeitpunkt, Zeitintervall
- t₂: Zeitpunkt, Zeitintervall
- t₃: Zeitpunkt, Zeitintervall

- V₁: Geschwindigkeit, Eingangsgeschwindigkeit
- V₂: Geschwindigkeit, Verlauf

- d': Weg

- v₂': Geschwindigkeit, Verlauf

- δ: Sicherheitsabstand

- F: Förderrichtung

## Patentansprüche

1. Falzapparat mit einer Eingangs-Fördereinrichtung (03, 07, 08, 11) zum Fördern von zu falzenden Produkten (26), mit einer Eingangsgeschwindigkeit (v₁), einer Zwischen-Fördereinrichtung (16) zum Übernehmen der Produkte (26) von der Eingangs-Fördereinrichtung (03, 07, 08, 11) und Fördern der Produkte (26) mit einer Zwischengeschwindigkeit und in einer Förderrichtung (F) in eine Längsfalzeinrichtung (09), die einen in der Förderrichtung (F) langgestreckten Falzspalt (20) aufweist, sowie mit einer Ausgangs-Fördereinrichtung (22) zum Fördern von in der Längsfalzeinrichtung (09) längsgefalzten Produkten (26) durch den Falzspalt (20), wobei die Produkte (26) in der Zwischen-Fördereinrichtung (16) eine Breite (b26) quer zur Förderrichtung (F) aufweisen, wobei in einer ersten Betriebsweise die Zwischengeschwindigkeit bei gegebener Eingangsgeschwindigkeit (v₁) auf einen ersten Verlauf (v₂) eingestellt ist, **dadurch gekennzeichnet, dass** in einer zweiten Betriebsweise die Zwischengeschwindigkeit bei gleicher Eingangsgeschwindigkeit (v₁) auf einen zweiten Verlauf (v₂') eingestellt ist.

2. Falzapparat nach Anspruch 1, **dadurch gekennzeichnet, dass** der Verlauf (v₂, v₂') der Zwischengeschwindigkeit in Abhängigkeit von der Breite (b26; b26') der Produkte eingestellt ist.

3. Falzapparat nach Anspruch 1, **dadurch gekennzeichnet, dass** bei einem Produkt (26) mit einer ersten Breite (b26) ein erster Verlauf (v₂) und bei einem Produkt (26) mit einer zweiten Breite (b26') ein zweiter Verlauf (v₂') eingestellt ist.

4. Falzapparat nach Anspruch 1, **dadurch gekennzeichnet, dass** der erste Verlauf (v₂) gewährleistet, dass bei Verarbeitung von Produkten (26) mit dem oberen Grenzwert entsprechender Breite in dem Moment, in dem ein erstes Produkt (26) den Falzspalt (20) verlässt, ein dem ersten Produkt (26) nachfolgendes zweites Produkt (26) einen Sicherheitsabstand (δ) von dem Falzspalt (20) innehat.

5. Falzapparat nach Anspruch 1, **dadurch gekennzeichnet, dass** der zweite Verlauf (v₂') eine im Mittel niedrigere Zwischengeschwindigkeit als der erste Verlauf (v₂) aufweist.

6. Falzapparat nach Anspruch 1, **dadurch gekennzeichnet, dass** der zweite Verlauf (v₂') bei Verarbeitung von Produkten (26) mit einem oberen Grenzwert entsprechender Breite b26' einen negativen Abstand (s) zwischen aufeinander folgenden Produkten (26) gewährleistet.

7. Falzapparat nach Anspruch 1 bis 6, **dadurch gekennzeichnet, dass** der zweite Verlauf (v₂') der Zwischengeschwindigkeit nur einstellbar ist, wenn die Breite b26 der verarbeiteten Produkte (26) kleiner als der obere Grenzwert ist.

8. Falzapparat nach einem der vorhergehenden Ansprüche, **gekennzeichnet durch** ein Rechenmittel zum Wählen des Verlaufs in Abhängigkeit von einer in das Rechenmittel eingegebenen Breite (b26; b26') des Produktes derart, dass der nichtverschwindende Sicherheitsabstand (δ) zwischen einem Produkt (26) mit der eingegebenen Breite (b26; b26') des Produktes (26), das den Falzspalt (20) verlässt, und einem nachfolgenden Produkt (26) gewährleistet ist.

9. Falzapparat nach Anspruch 8, **dadurch gekennzeichnet, dass** eine Benutzerschnittstelle vorgesehen ist, an der die Breite (b26; b26') des Produktes (26) durch einen Benutzer eingebbar ist.

10. Falzapparat nach Anspruch 7 oder 8, **dadurch gekennzeichnet, dass** wenigstens ein Sensor zum Messen der Breite eines zu falzenden Produkts (26) angeordnet ist.

11. Falzapparat nach einem der vorhergehenden Ansprüche, **dadurch gekennzeichnet, dass** die Geschwindigkeitswerte des zweiten Verlaufs (v₂') kleiner als die Eingangsgeschwindigkeit (v₁) sind.

12. Verfahren zum Längsfalzen von Produkten (26) von unterschiedlicher Breite (b26, b26') bei dem die Produkte (26) mit einer Zwischengeschwindigkeit einer Längsfalzeinrichtung (09) in einer ersten Richtung zugeführt, längsgefalzt und durch einen in der ersten Richtung langgestreckten Falzspalt (20) quer zu der ersten Richtung gefördert werden, wobei wenigstens bei der Verarbeitung von Produkten (26) mit einer ersten Breite (b26) die Zwischengeschwindigkeit auf einen ersten Verlauf (v₂) eingestellt wird, **dadurch gekennzeichnet, dass** bei Verarbeitung von Produkten (26), mit einer zweiten Breite (b26') ein zweiter Verlauf (v₂') der Zwischengeschwindigkeit eingestellt wird.

13. Verfahren nach Anspruch 12, **dadurch gekennzeichnet, dass** der erste Verlauf (v₂) gewährleistet, dass in dem Moment, in dem ein erstes Produkt (26) den Falzspalt (20) verlässt, ein dem ersten Produkt (26) nachfolgendes zweites Produkt (26) einen positiven nichtverschwindenden Sicherheitsabstand (δ) von dem Falzspalt (20) innehat.

14. Verfahren nach Anspruch 12, **dadurch gekennzeichnet, dass** der zweite Verlauf (v₂') in Abhängigkeit von der Breite (b26; b26') der verarbeiteten Produkte (26) so gewählt wird, dass gewährleistet ist, dass in dem Moment, in dem ein erstes Produkt (26) den Falzspalt (20) verlässt, ein dem ersten Produkt (26) nachfolgendes zweites Produkt (26) zumindest den positiven nichtverschwindenden Sicherheitsabstand (δ) von dem Falzspalt (20) innehat.

15. Verfahren nach Anspruch 12, 13 oder 14, **dadurch gekennzeichnet, dass** die Breite (b26; b26') der verarbeiteten Produkte (26) in ein Rechenmittel eingegeben wird, das den zweiten Verlauf (v2') der Zwischengeschwindigkeit anhand der Breite (b26; b26') festlegt.

16. Verfahren nach Anspruch 12, **dadurch gekennzeichnet, dass** bei Produkten mit der zweiten Breite (b26'), die kleiner als die erste Breite (b26) ist, der zweite Verlauf (v₂') der Zwischengeschwindigkeit auf eine kleinere Zwischengeschwindigkeit als die Zwischengeschwindigkeit des ersten Verlaufs (v₂) eingestellt wird.

## Claims

1. Folding apparatus with an input conveying device (03, 07, 08, 11) for conveying products to be folded (26), with an input speed (v₁), an intermediate conveying device (16) for taking over the products (26) with an intermediate speed and a conveying device (F) in a longitudinal folding device (09), which has a folding gap (20) stretched in the direction of conveyance (F), as well as with a output conveying device (22) for conveying products (26) folded longitudinally in the longitudinal folding device (09) through the folding gap (20), wherein the products (26) in the intermediate conveying device (16) have a width (b26) across the direction of conveyance (F), wherein in a first operating method the intermediate speed at a given input speed (v₁) is set to a first run (v2), **characterised in that** that in a second operating method the intermediate speed at the same input speed (v₁) is set to a second run (v₂').

2. Folding apparatus according to claim 1, **characterised in that** the run (v₂, v₂') of the intermediate speed is set depending on the width (b26; b26') of the products.

3. Folding apparatus according to claim 1, **characterised in that** in a product (26) with a first width (b26) a first run (v₂) is set, and with a product (26) with a second width (b26') a second run (v₂') is set.

4. Folding apparatus according to claim 1, **characterised in that** the first run (v₂) guarantees that, when processing the products (26) with a width corresponding to the upper limit value at the moment in which a first product (26) leaves the folding gap (2), a second product (26) following the first product (26) is at a safe distance (8) from the folding gap (20).

5. Folding apparatus according to claim 1, **characterised in that** the second run (v₂') has a lower intermediate speed than the first run (v₂), on average.

6. Folding apparatus according to claim 1, **characterised in that** the second run (v₂') in handling products (26) with a width b26' corresponding to the upper limit value guarantees a negative distance (s) between products following each other (26).

7. Folding apparatus according to claim 1 to 6, **characterised in that** the second run (v₂') of the intermediate speed can only be set if the width b26 of the products (26) being handled is smaller than the upper limit value.

8. Folding apparatus according to one of the previous claims, **characterised by** a calculating device for choosing the run depending on a width given in the calculating device (b26; b26') of the product in such a way that the safety distance (δ), which does not disappear, between a product (26) with the given width (b26; b26') of the product (26) leaving the folding gap (20), and a following product (26), is guaranteed.

9. Folding apparatus according to claim 8, **characterised in that** a user interface is provided, on which the width (b26; b26') of the product (26) can be given by a user.

10. Folding apparatus according to claim 7 or 8, **characterised in that** at least one sensor is arranged for measuring the width of a product (26) to be folded.

11. Folding device according to one of the previous claims, **characterised in that** the speed values of the second run (v₂') are smaller than the input speed (v₁).

12. Method for longitudinal folding of products (26) of different widths (b26, b26') in which the products (26) are conveyed in a first direction with an intermediate speed of a longitudinal folding device (09), longitudinally folded and conveyed at a right angle to the first direction through a folding gap (20), wherein at least in the handling of products (26) with a first width (b26) the intermediate speed is set to a first run (v₂), **characterised in that,** upon handling of products (26), a second run (v₂') of the intermediate speed is set with a second width (b26').

13. Method according to claim 12, **characterised in that** the first run (v2) guarantees that at the moment in which a first product (26) leaves the folding gap (2), a second product (26) following the first product (26) holds a positive safety distance (δ) from the folding gap (20) which does not disappear.

14. Method according to claim 12, **characterised in that** the second run (v₂') is chosen depending on the width (b26; b26') of the products (26) being handled is such a way that it is guaranteed that at the moment in which a first product (26) leaves the folding gap (20), a second product (26) following the first product (26) is at at least the positive safety distance (δ), which does not disappear, from the folding gap (20).

15. Method according to claim 12, 13 or 14, **characterised in that** the width (b26; b26') of the handled product (26) is entered into a calculating device, which establishes the second run (v₂') of the intermediate speed on the basis of the width (b26; b26').

16. Method according to claim 12, **characterised in that** in products with the second width (b26'), which is smaller than the first width (b26), the second run (v₂') of the intermediate speed is set to a smaller intermediate speed than the intermediate speed of the first run (v₂).

## Revendications

1. Appareil de pliage, avec un dispositif convoyeur d'entrée (03, 07, 08, 11) pour transporter des produits à plier (26) avec une vitesse d'entrée (v₁), avec un dispositif convoyeur intermédiaire (16) pour prendre en charge les produits (26) sur le dispositif convoyeur d'entrée (03, 07, 08, 11) et transporter les produits (26) avec une vitesse intermédiaire et dans une direction de transport (F) dans un dispositif de pliage en longueur (09) qui présente une emprise de pliage (20) s'étendant en longueur dans la direction de transport (F), et avec un dispositif convoyeur de sortie (22) pour transporter par l'emprise de pliage (20) les produits (26) pliés en longueur dans le dispositif de pliage en longueur (09), sachant que les produits (26) présentent dans le dispositif convoyeur intermédiaire (16) une largeur (b26) transversalement à la direction de transport (F) et sachant que, dans un premier mode de fonctionnement, la vitesse intermédiaire est, pour une vitesse d'entrée (v₁) donnée, réglée à une première allure (v₂), **caractérisé en ce que,** dans un deuxième mode de fonctionnement, la vitesse intermédiaire est, pour une même vitesse d'entrée (v₁), réglée à une deuxième allure (v₂').

2. Appareil de pliage selon la revendication 1, **caractérisé en ce que** l'allure (v₂, v₂') de la vitesse intermédiaire est réglée en fonction de la largeur (b26 ; b26') des produits.

3. Appareil de pliage selon la revendication 1, **caractérisé en ce qu'**une première allure (v₂) est réglée pour un produit (26) ayant une première largeur (b26), et une deuxième allure (v₂') est réglée pour un produit (26) ayant une deuxième largeur (b26').

4. Appareil de pliage selon la revendication 1, **caractérisé en ce que,** lors du traitement de produits (26) ayant une largeur correspondant à une valeur limite supérieure, au moment où un premier produit (26) quitte l'emprise de pliage (20), un deuxième produit (26) faisant suite au premier produit (26) possède une distance de sécurité (δ) par rapport à l'emprise de pliage (20).

5. Appareil de pliage selon la revendication 1, **caractérisé en ce que** la deuxième allure (v₂') présente une vitesse intermédiaire en moyenne plus basse que la première allure (v₂).

6. Appareil de pliage selon la revendication 1, **caractérisé en ce que** la deuxième allure (v₂') assure, lors de traitement de produits (26) ayant une largeur (b26') correspondant à une valeur limite supérieure, une distance négative (s) entre des produits consécutifs (26).

7. Appareil de pliage selon l'une des revendications 1 à 6, **caractérisé en ce que** la deuxième allure (v₂') de la vitesse intermédiaire n'est réglable que si la largeur (b26) des produits traités (26) est inférieure à la valeur limite supérieure.

8. Appareil de pliage selon l'une des revendications précédentes, **caractérisé par** un moyen de calcul pour choisir l'allure, en fonction d'une largeur de produit (b26 ; b26') saisie dans le moyen de calcul, de manière à garantir une distance de sécurité non négligeable (δ) entre un produit (26) ayant la largeur de produit saisie (b26 ; b26') qui quitte l'emprise de pliage (20) et un produit suivant (26).

9. Appareil de pliage selon la revendication 8, **caractérisé en ce qu'**il est prévu une interface utilisateur au moyen de laquelle un utilisateur peut saisir la largeur (b26 ; b26') du produit (26).

10. Appareil de pliage selon la revendication 7 ou 8, **caractérisé en ce qu'**au moins un capteur est prévu pour mesurer la largeur d'un produit (26) à plier.

11. Appareil de pliage selon l'une des revendications précédentes, **caractérisé en ce que** les valeurs de vitesse de la deuxième allure (v₂') sont inférieures à la vitesse d'entrée (v₁).

12. Procédé de pliage en longueur de produits (26) ayant une largeur variable (b26 ; b26'), selon lequel les produits (26) sont apportés avec une vitesse intermédiaire à un dispositif de pliage en longueur (09) dans une première direction, sont pliés en longueur et sont transportés transversalement à la première direction par une emprise de pliage (20) s'étendant en longueur dans la première direction, sachant qu'au moins lors du traitement de produits (26) ayant une première largeur (b26), la vitesse intermédiaire est réglée à une première allure (v₂), **caractérisé en ce que**, lors du traitement de produits (26) ayant une deuxième largeur (b26'), on règle une deuxième allure (v₂') de la vitesse intermédiaire.

13. Procédé selon la revendication 12, **caractérisé en ce que,** au moment où un premier produit (26) quitte l'emprise de pliage (20), un deuxième produit (26) faisant suite au premier produit (26) possède une distance de sécurité positive non négligeable (δ) par rapport à l'emprise de pliage (20).

14. Procédé selon la revendication 12, **caractérisé en ce que** la deuxième allure (v₂') est choisie, en fonction de la largeur (b26 ; b26') des produits traités (26), de manière à garantir que, au moment où un premier produit (26) quitte l'emprise de pliage (20), un deuxième produit (26) faisant suite au premier produit (26) possède au moins la distance de sécurité positive non négligeable (δ) par rapport à l'emprise de pliage (20).

15. Procédé selon la revendication 12, 13 ou 14, **caractérisé en ce que** la largeur (b26 ; b26') des produits traités (26) est saisie dans un moyen de calcul qui détermine la deuxième allure (v₂') de la vitesse intermédiaire à l'aide de la largeur (b26 ; b26').

16. Procédé selon la revendication 12, **caractérisé en ce que,** pour des produits ayant la deuxième largeur (b26') qui est inférieure à la première largeur (b26), la deuxième allure (v₂') de la vitesse intermédiaire est réglée à une vitesse intermédiaire inférieure à la vitesse intermédiaire de la première allure (v₂).
